# EUROPÄISCHE PATENTSCHRIFT

(11) **EP 1 024 226 B1**
(45) Veröffentlichungstag und Bekanntmachung des Hinweises auf die Patenterteilung: **19.03.2003**
(21) Anmeldenummer: 98124800.8
(22) Anmeldetag: 29.12.1998
(51) Int. Cl.: E01C 5/00

(54) **Kunststein für Pflasterzwecke**
Artificial stone for pavings
Pierre artificielle pour revêtements

(43) Veröffentlichungstag der Anmeldung: 02.08.2000
(73) Patentinhaber: Kombilith GmbH Entwicklung und Verwertung, 40213 Düsseldorf (DE)
(72) Erfinder: Schröder, Detlef Dipl.-Ing., 6714 Semione Ticino (CH)
(74) Vertreter: Patentanwälte Hauck, Graalfs, Wehnert, Döring, Siemons, Schildberg

(56) Entgegenhaltungen:
- WO-A-98/30754
- DE-A- 19 713 569
- DE-U- 29 702 544

## Beschreibung

Die vorliegende Erfindung betrifft einen Kunststein für Pflasterzwecke mit senkrecht zur Verlegeebene gerichteten Seitenflächen, die Abstandsnocken aufweisen, welche mit Abstandsnocken von benachbarten Kunststeinen zusammenwirken um zwischen im Verband verlegten benachbarten Kunststeinen eine Fuge vorzusehen, wobei die Abstandsnocken in der Form von Zähnen und hieran angepaßten Zahnlücken ausgebildet sind und im aneinandergesetzten Zustand von zwei Kunststeinen den Zahn oder die Zähne des einen Steines in die Zahnlücke oder die Zahnlücken des anderen Steines eingreifen.

Ein derartiger Kunststein ist aus der DE 297 02 544 U1 bekannt. Der Stein kann beispielsweise als quadratischer Stein, Rechteckstein oder Sechseckstein ausgebildet sein. Die in der Form von Zähnen und hieran angepassten Zahn lücken ausgebildeten Abstandsnocken sorgen beim Aneinandersetzen von mehreren Steinen durch ihren Eingriff für einen festen Verband, wobei beim Aneinandersetzen der Steine hierzwischen eine Fuge ausgebildet wird. Eine derartige Fuge hat insbesondere den Sinn, eine Möglichkeit für die Versickerung von Regenwasser zu schaffen. Je nach Größe der Abstandsnocken können verschieden breite Fugen ausgebildet werden. Auch wenn eine möglichst enge Aneinanderreihung der Steine gewünscht wird, sollte zumindest eine Minimalfuge verbleiben, um Herstelltoleranzen der Steine ausgleichen zu können bzw. eine großflächige Anlage der Steine zu vermeiden.

Die Steine werden normalerweise in einem entsprechenden Sandbett verlegt und festgestampft bzw. festgerüttelt, wonach die Fugen verfüllt werden (Sand, Splitt, Mutterboden etc.). Beim Verlegen wird ein neu zu verlegender Stein in der Nähe eines bereits verlegten Steines in das Sandbett gesetzt und dann seitlich gegen den verlegten Stein geschoben, bis die Abstandsnocken miteinander in Eingriff stehen. Hierbei besteht jedoch die Gefahr, daß bei der seitlichen Bewegung des neu zu verlegenden Steines eine Sandanhäufung vor der entsprechenden Steinseitenfläche ausgebildet wird. Bei einer entsprechend großen Fuge kann diese Anhäufung vom Fugenraum aufgenommen werden, so daß sie das korrekte Verlegen der Steine nicht behindert. Im Bereich der Abstandsnocken ist jedoch kein Freiraum vorhanden, so daß entsprechende Sand- oder andere Partikel in die Zahnlücken der Abstandsnocken wandern und dort ein korrektes Eingreifen der Zähne in die Zahnlücken verhindern. In diesem Fall ergibt sich keine exakt zum bereits verlegten Stein ausgerichtete Parallellage des neuen Steines, sondern eine mehr oder weniger große Schieflage. Dieser Effekt kann sich über mehrere Steine fortsetzen, so daß insgesamt schiefe Fugen und ein ungenau verlegter Verband entstehen.

Der Erfindung liegt die Aufgabe zugrunde, einen Kunststein der angegebenen Art zu schaffen, mit dem sich ein besonders fester und genau verlegter Verband erstellen läßt.

Diese Aufgabe wird erfindungsgemäß bei einem Kunststein der eingangs wiedergegebenen Art dadurch gelöst, daß die Zähne und Zahnlücken so ausgebildet sind, daß die Zähne im aneinandergesetzten Zustand der Kunststeine den Bereich am Boden der Zahnlücken nicht vollständig ausfüllen.

Bei der erfindungsgemäßen Lösung verbleibt somit im aneinandergesetzten Zustand von zwei benachbarten Steinen in den Bereichen am Boden der Zahnlücken der Abstandsnocken immer ein Freiraum, der zur Aufnahme von Sandpartikeln etc. geeignet ist. Werden beim Verlegen der Steine Sand- oder andere Partikel in die Zahnlücken der Abstandsnocken geführt bzw. befinden sie sich bereits dort, so gelangen diese Partikel durch die eingreifenden Zähne an den Flanken der Zahnlücken entlang bis in den Bereich am Boden der Zahnlücken, wo sie verbleiben können, da die entsprechenden Zähne diesen Bereich nicht abdecken. Erfindungsgemäß wird somit im Bereich der Abstandsnocken ein Ausgleichsraum (Pufferraum) zur Aufnahme von Sandpartikeln oder anderen Partikeln geschaffen, die ohne Vorhandensein eines derartigen Raumes einen exakten Eingriff zwischen Zahn und Zahnlücke verhindern bzw. eine Schieflage von benachbarten Steinen relativ zueinander oder ungleichmäßig breite Fugen verursachen würden, insbesondere mit der Folge, daß eine kraftschlüssige Verbindung zwischen zwei Abstandsnocken (Verbundelemente) zustande kommen kann.

Wenn hier von Abstandsnocken in der Form von Zähnen und Zahnlücken gesprochen wird, so sollen hierunter natürlich auch solche Abstandsnocken fallen, die nicht exakt Zahnoder Zahnlückenform besitzen, sondern beispielsweise gekrümmte Scheitel, Flanken oder Vertiefungen bzw. abgeflachte Scheitel oder Vertiefungen besitzen. Auch bei diesen Formen sollen die Zähne im aneinandergesetzten Zustand ' der Kunststeine den tiefsten Bereich der Zahnlücken nicht vollständig ausfüllen.

Bei der erfindungsgemäßen Lehre ist im aneinandergesetzten Zustand der Steine mindestens ein linearer, vorzugsweise ein flächiger Kontakt zwischen den Zahn- und Zahnlückenflanken erwünscht. Auf diese Weise wird der entsprechende-Verbundeffekt erreicht.

Zur Erstellung eines Verbandes können auch Steine mit unterschiedlich tiefen Abstandsnocken aneinandergesetzt werden. Damit diese Steine aneinanderpassen, ist der Flankenwinkel der unterschiedlich tiefen Zähne und Zahnlücken vorzugsweise immer gleich, so daß sich auch in diesen Fällen vorzugsweise eine flächige Anlage der Zahnflanken an die Zahnlückenflanken ergibt.

Bei einer speziellen Ausführungsform der Erfindung sind die Zähne an ihren Spitzen abgerundet bzw. abgeflacht. Zahnlükken können hierbei beispielsweise winklig, gerundet oder abgeflacht ausgebildet sein, wenn nur immer der tiefste Bereich der Zahnlücken frei bleibt. Bei einer anderen Ausführungsform sind die Zähne flacher ausgebildet als die Zahnlücken, d.h. die Zähne haben einen größeren Scheitelwinkel als der öffnungswinkel der Zahnlücken. Es ergibt sich hierbei eine lineare Anlage der Zahnflanken an den Zahnlückenflanken. Noch eine andere Ausführungsform zeichnet sich dadurch aus, daß die Zähne oder die Zahnlücken an ihren Flanken mit Vorsprüngen versehen sind. Hierbei treten die Vorsprünge mit den ebenen oder gekrümmten Zahnflanken des anderen Abstandsnockens in Kontakt, wodurch sich der Freiraum im tiefsten Bereich der Zahnlücken ergibt.

Noch eine andere Ausführungsform der Erfindung zeichnet sich dadurch aus, daß die Zahnlücken im Vergleich zu den Zähnen aufgeweitet sind, beispielsweise eine Eintiefung besitzen, deren Boden von der Spitze des eingeführten Zahnes nicht erreicht wird. Diese kammerartigen Eintiefungen der Zahnlücken können beispielsweise so ausgebildet sein, daß die Zahnlücken einen ebenen Boden besitzen, von dem aus sich senkrecht zur entsprechenden Seitenfläche des Steines erstreckende Seitenflächen ausgehen.

Grundsätzlich lässt sich daher der Pufferraum, der die kleine zusammengeschobene Menge des Bettungsmateriales aufnehmen kann, ohne den Fugenschluß auf Sollmaß zu behindern oder zu verhindern, wie folgt ausbilden:
a. Durch Verkürzung des konvexen Teils (Zahns);
b. durch Aufweitung des konkaven Teils (Zahnlücke);
c. durch Kombination von verschiedenen Flankenwinkeln zwischen den Seitenflächen des konkaven Teils und konvexen Teils; und
d. durch Anordnung von Vorsprüngen bzw. Rücksprüngen auf den Seitenflächen (Flanken) des konkaven oder konvexen Teiles.

Weitere Ausgestaltungen, die unter Patentanspruch 1 fallen, sind möglich und liegen ebenfalls im Bereich der Erfindung.

Die Erfindung sieht ferner vor, daß auch unterhalb eines Abstandsnockens ein Ausgleichsraum angeordnet sein kann. Dieser Raum kann ebenfalls Bettungsmaterial aufnehmen, das beim Ansetzen eines Steines vor diesem hergeschoben wird. Eine weitere Alternative sieht vor, daß auf der Unterseite des Steines selbst ein Ausgleichsraum angeordnet ist. Dieser kann beispielsweise parallel zur zugehörigen Seitenfläche verlaufen oder sich senkrecht zu dieser Seitenfläche in Fortsetzung eines Abstandsnockens auf der Steinunterseite erstrecken.

Die hier beschriebenen Abstandsnocken sind vorzugsweise leistenförmig ausgebildet und erstrecken sich zweckmässigerweise nur über den unteren Bereich der Seitenflächen. Dadurch bleibt der obere Bereich der Seitenflächen frei von Abstandsnocken, wodurch sich der Eindruck einer durchlaufenden Fuge ergibt (von oben gesehen).

Wie bereits eingangs erwähnt, ist aus der DE 297 02 544 U1 bereits die Ausgestaltung von Abstandsnocken in der Form von Zahnlücken und Zähnen bekannt. Bei dieser Ausführungsform finden jedoch Abstandsnocken Verwendung, die immer identisch ausgebildet sind und jeweils zwei benachbart zueinander angeordnete Zähne aufweisen, wobei die entsprechenden Doppelzähne auf einer Seitenfläche einmal die Zahnlücke und einmal den zugehörigen Zahn bilden. Demgegenüber wird erfindungsgemäß eine Ausführungsform vorgeschlagen, bei der auf allen Seitenflächen jeweils mindestens ein eine Zahnlücke und im Abstand hiervon einen Einzelzahn umfassendes Abstandsnockenpaar angeordnet ist, wobei auf zwei gegenüberliegenden Seitenflächen jeweils eine Zahnlücke einem Einzelzahn gegenüberliegt. Bei dieser Ausführungsform sind daher die Abstandsnocken nicht alle identisch ausgebildet, sondern es gibt zwei verschiedene Arten von Abstandsnocken, nämlich einen die Zahnlücke bildenden Abstandsnocken, der von zwei benachbarten Zähnen gebildet wird, und einen den Zahn bildenden Abstandsnocken, der als Einzelzahn ausgebildet ist. Aufgrund der Anordnung eines Einzelzahnes wird trotz der Aufrechterhaltung eines festen Verbandes ein geringerer Materialeinsatz als beim Stand der Technik erzielt. Darüber hinaus wird der in der Fuge zum Versickern von Regenwasser zur Verfügung stehender Raum größer, da im Vergleich zum Stand der Technik ein Zahn entfällt.

Diese erfindungsgemäße Ausführungsform setzt daher gezielt unterschiedlich ausgebildete Abstandsnocken eines Abstandsnockenpaares ein, um die vorstehend aufgezeigten Vorteile zu erreichen.

In Umlaufrichtung des Steines ist die Aufeinanderfolge von Einzelzahn und Zahnlücke vorzugsweise für alle Abstandsnokken gleich, was bedeutet, daß der Stein in beliebigen Drehlagen angesetzt werden kann.

Die Zahnlücke und der Einzelzahn sind auf einer Seitenfläche vorzugsweise jeweils im gleichen Abstand von den vertikalen Seitenflächenkanten angeordnet, so daß sich symmetrische Kraftübertragungsverhältnisse ergeben. Vorzugsweise sind dabei die Abstände von der Mitte der Zahnlücke bzw. des Einzelzahnes zur Mitte der Seitenfläche und zur vertikalen Seitenflächenkante gleich.

Die Erfindung wird nachfolgend anhand von Ausführungsbeispielen in Verbindung mit der Zeichnung im einzelnen erläutert. Es zeigen:
- Figur 1: eine Draufsicht auf einen Abstandsnocken einer ersten Ausführungsform eines Kunststeins;
- Figur 2: eine Draufsicht auf einen Abstandsnocken einer zweiten Ausführungsform eines Kunststeins;
- Figur 3: den in Figur 2 dargestellten Abstandsnocken in räumlicher Ansicht;
- Figur 4: einen Verband aus mehreren Kunststeinen mit aneinandergesetzten Abstandsnocken, wobei diese zur besseren Darstellung mit geringfügigem Abstand voneinander dargestellt sind;
- Figur 5: eine Draufsicht auf eine dritte Ausführungsform eines Abstandsnockens bei einem Kunststein;
- Figur 6: eine weitere Ausführungsform eines Kunststeins in der Draufsicht, wobei die Abstandsnocken vereinfacht, d.h. ohne Merkmale zur Anordnung eines Pufferraumes, dargestellt sind; und
- Figur 7: eine Draufsicht auf einen Verband aus mehreren Kunststeinen der Figur 6, wobei hier ebenfalls die Abstandnocken vereinfacht, d.h. ohne Maßnahmen zur Schaffung eines Pufferraumes, dargestellt sind.

Figur 1 zeigt zwei Abstandsnocken 1 von zwei aneinandergesetzten Kunststeinen in der Draufsicht, wobei die Abstandsnocken im Abstand voneinander dargestellt sind. Jeder Nocken besteht aus zwei Zähnen 2, zwischen denen eine Zahnlücke 3 ausgebildet ist. Die Zähne 2 und Zahnlücken 3 besitzen abgerundete Spitzen und Mulden und gehen somit kontinuierlich ineinander über.

Wie man Figur 1 entnehmen kann, greift hierbei vom in der Figur oben dargestellten Abstandsnocken der linke Zahn 2 und vom in der Figur unten dargestellten Abstandsnocken der rechte Zahn 2 jeweils in die benachbarte Zahnlücke 3 ein. Die übrigen beiden Zähne liegen lediglich mit ihren Flanken am Zahn des jeweils benachbarten Abstandsnockens an.

Ein Pflaster, das aus Kunststeinen (Betonsteinen) mit derartigen Abstandsnocken errichtet werden soll, wird normalerweise in einem 3-5 cm starken eingeebneten Pflasterbett, beispielsweise aus Splitt 0/5, verlegt. Dabei entsteht eine annähernd ebene Pflasterfläche. Durch nachträgliches Einrütteln des Pflasters wird das Pflasterbett verdichtet und gleichzeitig eine vollkommen ebene Pflasteroberfläche hergestellt. Höhenmaßtoleranzen der Pflastersteine werden bei diesem Arbeitsgang ausgeglichen.

Beim Verlegen werden die Pflastersteine in ihrer ungefähren Position auf dem Pflasterbett abgesetzt und dann in die exakte Position geschoben. Dabei wirft sich vor dem Pflasterstein ein kleiner Wall von Bettungsmaterial auf, der schließlich den unteren Teil der zwischen den Steinen vorgesehenen Fuge füllt. Sind die Steine mit Abstandsnocken der hier in Rede stehenden Art versehen, entsteht regelmässig die Situation, daß ein Teil dieses Walles in den konkaven Bereich der Abstandsnocken geschoben wird. Bei dem hier, d.h. im Bereich der miteinander in Eingriff tretenden Abstandsnocken, gegenüber der Fugenbreite wesentlich geringeren Abstand zwischen den Steinen führt dies dazu, daß die Steine nicht voll in ihre Soll-Position geschoben werden können. Dies führt zu einem Verlust an Perfektion beim Pflastern.

In Figur 1 sind bei 9 derartige Materialansammlungen in den konkaven Teilen der Abstandsnocken, d.h. in den Zahnlücken 3, dargestellt. Um für diese Materialansammlungen einen Pufferraum vorzusehen, sind bei dieser Ausführungsform die Zähne 2 (nur die in die Zahnlücken eindringenden Zähne) so ausgebildet, daß sie im aneinandergesetzten Zustand der Kunststeine den Bereich am Boden der Zahnlücken 3 nicht vollständig ausfüllen. Erreicht wird dies dadurch, daß die Zähne 2 abgeflacht sind, wie bei 4 gezeigt.

Figur 2 zeigt eine andere Ausführungsform zur Schaffung eines derartigen Pufferraumes. Bei dieser Ausführungsform sind die Zahnlücken 3 entsprechend erweitert ausgebildet, so daß sie kammerartige Vertiefungen 5 bilden. Diese kammerartigen Vertiefungen weisen einen Boden auf, der eben ist und parallel zur entsprechenden Seitenfläche des Steines verläuft, sowie Seitenflächen, die sich senkrecht zu dieser Seitenfläche des Steines erstrecken. Die Vertiefungen sind ausreichend bemessen, um entsprechende Materialanhäufungen 9 aufzunehmen. Die Zahnspitzen dringen hierbei nur in einen Teil der kammerartigen Vertiefungen 5 ein.

Figur 3 zeigt die in Figur 2 in der Draufsicht dargestellte Ausführungsform in räumlicher Ansicht. Man erkennt die in Form einer kammerartigen Vertiefung 5 erweiterte Zahnlücke 3.

Ferner kann man Figur 3 entnehmen, daß der Abstandsnocken sich nur über den unteren Bereich der Seitenfläche des Kunststeines erstreckt, so daß sich von oben der Eindruck einer durchlaufenden Fuge ergibt.

Figur 4 zeigt einen Kunststein, der mit Abstandsnocken 1 gemäß den Figuren 2 und 3 versehen ist. Diese Abstandsnocken 1 besitzen die zu einer kammerartigen Vertiefung 5 erweiterten Zahnlücken. Sie wirken mit Abstandsnocken von benachbarten Kunststeinen zusammen, deren Erstreckung senkrecht zur entsprechenden Seitenfläche geringer ist. Bei diesen Abstandsnocken, die zwei Zähne 2 mit einer dazwischen angeordneten Zahnlücke umfassen, besitzt ein Zahn eine Abflachung 4. Treten beide Abstandsnocken miteinander in Eingriff, ergibt sich durch die Abflachung 4 und die kammerartige Vertiefung 5 ein besonders großer Pufferraum zur Aufnahme von Bettungsmaterial.

Bei dem in Figur 4 gezeigten Kunststein 10 sind auf dessen kleinen Seitenflächen je ein Abstandsnocken und auf dessen großen Seitenflächen je zwei Abstandsnocken 1 angeordnet. Jeder Abstandsnocken besteht aus zwei Zähnen mit einer dazwischen angeordneten Zahnlücke. Hierbei greift genau ein Zahn in die Zahnlücke des Abstandsnockens eines benachbarten Steines ein.

Der in Figur 6 in der Draufsicht gezeigte Kunststein 20 hat auf jeder Seitenfläche zwei Abstandsnocken, von denen einer als Zahn 21 und einer als Zahnlücke 23 ausgebildet ist, die zwischen zwei Zähnen 22 angeordnet ist. Bei dieser Ausführungsform ist ein Zahn in Fortfall gekommen, so daß sich neben einer Materialersparnis ein größerer Fugenraum ergibt.

Figur 7 zeigt, wie Steine der Figur 6 zu einem Verband zusammengesetzt sind. Neben dem in Figur 6 gezeigten Grundstein 20 quadratischer Form, der auf jeder Seitenfläche ein aus einer Zahnlücke und einem Zahn bestehendes Abstandsnockenpaar aufweist, sind zwei größere im Schnitt quadratische Steine 25 zu erkennen, die auf jeder Seitenfläche zwei Abstandsnockenpaare besitzen, die sich jeweils aus einem Zahn 21 und einer Zahnlücke 23 zusammensetzen. Ferner sind Rechtecksteine 24 vorgesehen, die auf ihren Längsseitenflächen zwei Abstandsnockenpaare und auf ihren Stirnseitenflächen ein Abstandsnockenpaar aufweisen. Man erkennt, daß sich diese Steine zu einem festen Verband zusammensetzen lassen, wobei Abstandsnocken mit unterschiedlich langer Erstreckung senkrecht zur zugehörigen Seitenfläche Anwendung finden können.

Aus Gründen einer einfacheren Darstellung sind bei den Abstandsnocken der Figuren 6 und 7 die entsprechenden, den Pufferraum bildenden Merkmale nicht dargestellt.

Schließlich zeigt Figur 5 in der Draufsicht eine weitere Variante zur Ausgestaltung des gewünschten Pufferraumes. Hierbei befindet sich an je einer Zahnflanke des Abstandsnockens ein Vorsprung 8. Werden die beiden Abstandsnocken 1 aneinandergesetzt, treten die Vorsprünge 8 mit den Flanken des gegenüberliegenden Zahnes in Kontakt, so daß sich zwischen den Eingriffsflächen der beiden Abstandsnocken ein Abstand ergibt, der zur Ausbildung eines Pufferraumes führt. Dieser Pufferraum wird noch durch die kammerartigen Vertiefungen 5 der Zahnlücken erweitert.

## Patentansprüche

1. Kunststein für Pflasterzwecke mit senkrecht zur Verlegeebene gerichteten Seitenflächen, die Abstandsnocken aufweisen, welche mit Abstandsnocken von benachbarten Kunststeinen zusammenwirken, um zwischen im Verband verlegten benachbarten Kunststeinen eine Fuge vorzusehen, wobei die Abstandsnocken in der Form von Zähnen (2, 21) und hieran angepaßten Zahnlücken (3, 23) ausgebildet sind und im aneinandergesetzten Zustand von zwei Kunststeinen der bzw. die Zähne (2, 21) des einen Steines in die Zahnlücke bzw. Zahnlücken (3, 23) des anderen Steines eingreifen, **dadurch gekennzeichnet, daß** die Zähne (2, 21) und Zahnlücken (3,23) so ausgebildet sind, daß die Zähne (2,21) im aneinandergesetzten Zustand der Kunststeine (10) den Bereich am Boden der Zahnlücken (3,23) nicht vollständig ausfüllen:

2. Kunststein nach Anspruch 1, **dadurch gekennzeichnet, daß** die Zähne (2) an ihren Spitzen abgerundet bzw. abgeflacht sind.

3. Kunststein nach Anspruch 1 oder 2, **dadurch gekennzeichnet, daß** die Zähne flacher ausgebildet sind als die Zahnlücken.

4. Kunststein nach einem der Ansprüche 1 bis 3, **dadurch gekennzeichnet, daß** die Zähne (2) oder die Zahnlücken an ihren Flanken mit Vorsprüngen (8) versehen sind.

5. Kunststein nach einem der vorangehenden Ansprüche, **dadurch gekennzeichnet, daß** die Flanken der Zähne und/oder Zahnlücken gekrümmt sind.

6. Kunststein nach einem der vorangehenden Ansprüche, **dadurch gekennzeichnet, daß** die Zahnlücken (3) im Vergleich zu den Zähnen (2) aufgeweitet sind.

7. Kunststein nach einem der vorangehenden Ansprüche, **dadurch gekennzeichnet, daß** unterhalb eines Abstandsnockens ein Ausgleichsraum angeordnet ist.

8. Kunststein nach einem der vorangehenden Ansprüche, **dadurch gekennzeichnet, daß** auf der Unterseite des Steines ein Ausgleichsraum angeordnet ist.

9. Kunststein nach einem der vorangehenden Ansprüche, **dadurch gekennzeichnet, daß** die Abstandsnocken (1) leistenförmig ausgebildet sind.

10. Kunststein nach einem der vorangehenden Ansprüche, **dadurch gekennzeichnet, daß** sich die Abstandsnocken (1) nur über den unteren Bereich der Seitenflächen erstrecken.

11. Kunststein nach einem der vorangehenden Ansprüche, **dadurch gekennzeichnet, daß** auf allen Seitenflächen jeweils mindestens ein eine Zahnlücke (23) und im Abstand hiervon einen Einzelzahn (21) umfassendes Abstandsnockenpaar angeordnet ist, wobei auf zwei gegenüberliegenden Seitenflächen jeweils eine Zahnlücke (23) einem Einzelzahn (21) gegenüberliegt.

12. Kunststein nach Anspruch 11, **dadurch gekennzeichnet, daß** in Umlaufrichtung des Steines die Aufeinanderfolge von Einzelzahn (21) und Zahnlücke (23) für alle Abstandsnocken gleich ist.

13. Kunststein nach einem der Ansprüche 11 oder 12, **dadurch gekennzeichnet, daß** die Zahnlücke (23) und der Einzelzahn (21) auf einer Seitenfläche jeweils im gleichen Abstand von den vertikalen Seitenflächenkanten angeordnet sind.

14. Kunststein nach einem der vorangehenden Ansprüche, **dadurch gekennzeichnet, daß** die Zahnlücke (3, 23) zwischen den Zähnen (2, 22) eines Doppelzahnes angeordnet ist.

## Claims

1. An artificial stone for pavings comprising side surfaces perpendicularly directed to the plane for laying the stones, said side surfaces having spacer lugs which cooperate with the spacer lugs of adjacent artificial stones in order to provide an open joint between adjacent artificial stones laid in a composite structure, wherein the spacer lugs are formed as teeth (2, 21) and tooth spaces (3, 23) adapted thereto and, in the adjoined condition of two artificial stones, the tooth or the teeth (2, 21) of one stone engage into the tooth space or the tooth spaces (3, 23) of the other stone, **characterized in that** the teeth (2, 21) and the tooth spaces (3, 23) are formed in such a manner that the teeth (2, 21), in the adjoined condition of the artificial stones (10), do not completely fill the area at the bottom of the tooth spaces (3, 23).

2. The artificial stone according to claim 1, **characterized in that** the teeth (2) are rounded or flattened at their tips.

3. The artificial stone according to claim 1 or 2, **characterized in that** the teeth are formed flatter than the tooth spaces.

4. The artificial stone according to one of the claims 1 to 3, **characterized in that** the teeth (2) or the tooth spaces are provided with projections (8) at their tooth profiles.

5. The artificial stone according to one of the preceding claims, **characterized in that** the profiles of the teeth and/or the tooth spaces are curved.

6. The artificial stone according to one of the preceding claims, **characterized in that** the tooth spaces (3) are expanded with respect to the teeth (2).

7. The artificial stone according to one of the preceding claims, **characterized in that** a compensation space is disposed below one spacer lug.

8. The artificial stone according to one of the preceding claims, **characterized in that** a compensation space is disposed at the bottom side of the stone.

9. The artificial stone according to one of the preceding claims, **characterized in that** the spacer lugs (1) are formed in a slat-like manner.

10. The artificial stone according to one of the preceding claims, **characterized in that** the spacer lugs (1) extend only over the lower region of the side surfaces.

11. The artificial stone according to one of the preceding claims, **characterized in that** a spacer lug pair comprising at least one tooth space (23) and a single tooth (21) spaced therefrom is disposed on all side surfaces, respectively, wherein on two opposite side surfaces a respective tooth space (23) is opposed to a respective single tooth (21).

12. The artificial stone according to claim 11, **characterized in that**, in the direction around the stone, the sequence of single tooth (21) and tooth space (23) is the same for all the spacer lugs.

13. The artificial stone according to one of the claims 11 or 12, **characterized in that** the tooth space (23) and the single tooth (21) on one side surface have the same distance from the vertical edges of the side surface, respectively.

14. The artificial stone according to one of the preceding claims, **characterized in that** the tooth space (3, 23) is disposed between the teeth (2, 22) of a double tooth.

## Revendications

1. Pierre artificielle pour pavages comprenant des surfaces latérales qui sont dirigées perpendiculairement au plan de pose et qui présentent des ergots d'écartement qui coopèrent avec des ergots d'écartement de pierres artificielles voisines, pour prévoir un joint entre des pierres artificielles voisines posées en appareil, les ergots d'écartement étant réalisés sous la forme de dents (2, 21) et d'entredents adaptés (3, 23) et, dans l'état d'assemblage de deux pierres artificielles, la ou respectivement les dents (2, 21) d'une pierre pénétrant dans l'entredent ou respectivement les entredents (3, 23) de l'autre pierre, **caractérisée en ce que** les dents (2, 21) et entredents (3, 23) sont réalisés de façon que les dents (2, 21) à l'état assemblé des pierres artificielles (10) ne remplissent pas complètement la zone au fond des entredents (3, 23).

2. Pierre artificielle suivant la revendication 1, **caractérisée en ce que** les dents (2) sont arrondies ou aplaties à leur sommet.

3. Pierre artificielle suivant l'une des revendications 1 et 2, **caractérisée en ce que** les dents sont réalisées plus plates que les entredents.

4. Pierre artificielle suivant l'une des revendications 1 à 3, **caractérisée en ce que** les dents (2) ou les entredents sont pourvus de saillies (8) sur leurs flancs.

5. Pierre artificielle suivant l'une des revendications précédentes, **caractérisée en ce que** les flancs des dents et/ou entredents sont courbés.

6. Pierre artificielle suivant l'une des revendications précédentes, **caractérisée en ce que** les entredents (3) sont évasés en comparaison des dents (2).

7. Pierre artificielle suivant l'une des revendications précédentes, **caractérisée en ce qu'**un espace de compensation est agencé en dessous d'un ergot d'écartement.

8. Pierre artificielle suivant l'une des revendications précédentes, **caractérisée en ce qu'**un espace de compensation est agencé sur la face inférieure de la pierre.

9. Pierre artificielle suivant l'une des revendications précédentes, **caractérisée en ce que** les ergots d'écartement (1) sont réalisés sous la forme de nervures.

10. Pierre artificielle suivant l'une des revendications précédentes, **caractérisée en ce que** les ergots d'écartement (1) s'étendent uniquement sur la zone inférieure des surfaces latérales.

11. Pierre artificielle suivant l'une des revendications précédentes, **caractérisée en ce que** sur chacune des surfaces latérales est agencée au moins une paire d'ergots d'écartement comportant un entredent (23) et à distance de celle-ci une dent isolée (21), un entredent (23) étant chaque fois situé en face d'une dent isolée (21) sur deux surfaces latérales opposées.

12. Pierre artificielle suivant la revendication 11, **caractérisée en ce que**, dans le sens périphérique de la pierre, la succession dent isolée (21) et entredent (23) est identique pour tous les ergots d'écartement.

13. Pierre artificielle suivant l'une des revendications 11 et 12, **caractérisée en ce que** l'entredent (23) et la dent isolée (21) sur une surface latérale sont chaque fois agencés à même distance des arêtes verticales des surfaces latérales.

14. Pierre artificielle suivant l'une des revendications précédentes, **caractérisée en ce que** l'entredent (3, 23) est agencé entre les dents (2, 21) d'une dent double.
